# EUROPÄISCHE PATENTSCHRIFT

(11) **EP 1 960 636 B1**
(45) Veröffentlichungstag und Bekanntmachung des Hinweises auf die Patenterteilung: **27.01.2016**
(21) Anmeldenummer: 06829956.9
(22) Anmeldetag: 08.11.2006
(51) Int. Cl.: F01D 9/02

(54) **STRÖMUNGSMASCHINE**
TURBOMACHINE
TURBOMACHINE

(30) Priorität: 14.12.2005 CH 19772005
(43) Veröffentlichungstag der Anmeldung: 27.08.2008
(73) Patentinhaber: ALSTOM Technology Ltd, 5400 Baden (CH)
(72) Erfinder: BENZ, Urs, CH-5073 Gipf-Oberfrick (CH); HURTER, Jonas, CH-5400 Baden (CH); MOTZKUS, Thorsten, CH-5430 Wettingen (CH)
(74) Vertreter: General Electric Technology GmbH
(86) Internationale Anmeldenummer: PCT/EP2006/068226
(87) Internationale Veröffentlichungsnummer: WO 2007/068538

(56) Entgegenhaltungen:
- DE-A1- 4 324 035
- GB-A- 2 035 474
- US-A- 5 337 583
- US-A1- 2003 046 940

## Beschreibung

### Technisches Gebiet

Die vorliegende Erfindung betrifft eine Strömungsmaschine, insbesondere eine Gasturbine, mit den Merkmalen des Oberbegriffs des Anspruchs 1.

### Stand der Technik

Bei herkömmlichen Strömungsmaschinen werden ein Auskleidungselement, beispielsweise ein Innenliner, an einem Trägerelement befestigt sowie eine Membrandichtungsnut für eine Membrandichtung am Trägerelement ausgebildet. Das Trägerelement ist im Betrieb der Strömungsmaschine beispielsweise mit einer Kompressor-endtemperatur umgeben und stellt somit keine ausgesprochen hohen Anforderungen an die Oxidationsbeständigkeit des Materials. Es ist somit zumeist ausreichend, wenn die Trägerelemente beispielsweise aus Stg50T, Stg41T, St530TS oder aus GGG40 gefertigt werden. Um bei derartigen Strömungsmaschinen des weiteren einen Kühlluftanteil einer Turbinenplattform reduzieren zu können, wird diese so kurz als möglich ausgeführt, wodurch sich jedoch durch den aerodynamischen Widerstand einer Turbinenschaufel der statische Druck vor der Eintrittskante der Turbinenschaufel erhöht und einen sogenannten Bugwelleneffekt bewirkt. In Folge des höheren statischen Druckes im Bereich der Schaufeleintrittskante kann es wiederum zum Heißgaseinbruch im Spalt zwischen einer Brennkammer und der Turbinenplattform kommen. Die mit Heißgas beaufschlagten Teile, wie beispielsweise der Innenliner oder die Membrandichtung, sind üblicherweise aus einer Nickel-Basislegierung gefertigt und sind somit auch ohne Wärmeschutzbeschichtung ausreichend geschützt. Die Trägerelemente hingegen oxidieren jedoch aufgrund der durch den Heißgaseinbruch erzeugten hohen Temperaturen relativ stark. Um dies zu vermeiden, wird auf die Trägerelemente üblicherweise eine Schutzschicht, beispielsweise eine InconeI625-Schicht, aufgeschweißt, welche jedoch aufwändig herzustellen ist und hohe Kosten verursacht. Zusätzlich wird der Spalt über die plattformseitige Membrandichtung mit Kühlluft gespült. Trotz dieser Schutzmaßnahmen kommt es jedoch im Bereich einer axialen Stirnseite im Spalt zu einem abrassiven Verschleiß am Trägerelement, was im schlimmsten Fall zu einer erhöhten Leckage bis hin zu einer Desintegration der Dichtungsmembran führen kann.

Aus der GB 2 035 474 A ist eine Strömungsmaschine bekannt, die zumindest eine Brennkammer und zumindest eine dazu stromab gelegene Turbine aufweist, wobei wenigstens ein Trägerelement und ein damit verbundenes, als Hitzeschutz ausgebildetes Auskleidungselement vorgesehen sind. Zwischen der zumindest einen Brennkammer und der stromab gelegenen Turbine ist ein mittels einer Dichtung abgedichteter Spalt vorhanden, in dem stirnseitig am Trägerelement ein austauschbarer Einsatz angeordnet ist, der zumindest das Trägerelement vor Heißgasen schütz.

Weitere Strömungsmaschinen sind aus der DE 43 24 035 und aus der US 5,337,583 bekannt.

### Darstellung der Erfindung

Es ist Aufgabe der vorliegenden Erfindung, eine verbesserte Strömungsmaschine bereitzustellen, bei welcher einerseits die Trägerelemente wirkungsvoll vor einer Oxidation geschützt sind und andererseits die Wartungsfreundlichkeit der Strömungsmaschine, z.B. durch längere Wartungsintervalle, deutlich verbessert ist.

Dieses Problem wird durch den unabhängigen Anspruch gelöst. Bevorzugte Ausführungsformen sind in den abhängigen Ansprüchen gezeigt.

Die Erfindung beruht auf dem allgemeinen Gedanken, bei einer Strömungsmaschine in einem mittels einer Dichtung abgedichteten Spalt zwischen einer Brennkammer und einer dazu stromab gelegenen Turbine, stirnseitig an einem Trägerelement der Brennkammer einen austauschbaren Einsatz anzuordnen, welcher das Trägerelement zuverlässig vor Heißgasen und damit einem Oxidieren schützt. Durch die erfindungsgemäße Lösung kann ein frühzeitiges Oxidieren des Trägerelementes vermieden werden und gleichzeitig ist der Einsatz so ausgebildet, dass er einfach und schnell, das heißt ohne große Stillstandszeiten der Strömungsmaschine und ohne große Kosten auszuwechseln ist. Der Einsatz ist dabei so an der Stirnseite des Trägerelementes im Spalt angeordnet; dass er die komplette dem Spalt zugewandte Stirnseite des Trägerelementes überdeckt. Der Einsatz ist darüber hinaus lösbar am Trägerelement angeordnet und dadurch bei Bedarf leicht auszutauschen.

Erfindungsgemäß ist nun der austauschbare Einsatz aus einem oxidationsbeständigeren Material ausgebildet als das Trägerelement selbst oder er ist mit einem derartigen Material beschichtet. Somit verhindert der Einsatz wirkungsvoll eine unerwünschte Oxidation des Trägerelementes und muss beispielsweise bei gleicher Beschaffenheit wie das hitzebeständige Auskleidungselement nur in einem dem Auskleidungselement entsprechenden Wartungsintervall ersetzt beziehungsweise gewartet werden. Gleichzeitig ist es dadurch möglich, das Trägerelement aus einem für die Konstruktion günstigeren, beispielsweise festeren, Werkstoff auszubilden und kostengünstiger auszuführen. Es ist also nicht erforderlich, das Trägerelement aus einem ebenfalls oxidationsbeständigen Material herzustellen, wodurch sich bedeutsame Einspareffekte ergeben. Gleichzeitig kann auf eine stirnseitige temperatur-und/oder verschleißbeständige Beschichtung des Trägerelementes verzichtet werden, welche zum einen schwierig aufzubringen ist und zum anderen insbesondere im Wartungsfall aufwändig zu ersetzen ist.

Durch den Umstand, dass der austauschbare Einsatz entsprechend einer vorteilhaften Ausführungsform aus mehreren Kreissegmenten oder aus zwei Halbkreisringen gebildet sein kann, ist es auch möglich, lediglich einzelne Einsatzsegmente bei Bedarf auszuwechseln, wodurch ebenfalls Wartungskosten und Wartungsaufwand reduziert werden können,

Bei einer weiteren vorteilhaften Ausführungsform ist der austauschbare Einsatz im Spalt zwischen einer ersten Brennkammer und einer dazu stromab gelegenen Turbine, und/oder im Spalt zwischen einer zweiten Brennkammer und einer dazu stromab gelegenen Niederdruckturbine angeordnet. Dies macht deutlich, dass die erfindungsgemäße Lösung zum Schutz der Trägerelemente vor einem Heißgaseinbruch und damit vor einer vorzeitigen Oxidation vielfältig anwendbar ist und in vielerlei Strömungsmaschinen einsetzbar ist. Insbesondere soll dadurch herausgestellt werden, dass der erfindungsgemäße, austauschbare Einsatz in unterschiedlichen Spalten einer Strömungsmaschine zum Einsatz gelangt, insbesondere da, wo es gilt, oxidationsgefährdete Bauelemente wirkungsvoll zu schützen. Selbstverständlich kann ein derartiger Einsatz auch auf einer Innen- und/oder auf einer Außenseite einer Ringbrennkammer zum Einsatz kommen.

Zweckmäßig trägt der Einsatz die Dichtung und/oder ist die Dichtung als Membrandichtung ausgebildet. Bei einem Verschleiß der Dichtung, welche bei einer herkömmlichen Bauweise oftmals fest am Trägerelement angeordnet war, musste bisher das komplette Trägerelement ausgetauscht werden, was lange Stillstandszeiten und damit hohe Kosten verursachte. Durch die erfindungsgemäße Lösung kann die Dichtung durch Lösen des Einsatzes einfach in axialer Richtung von der Stirnseite des Trägerelementes abgenommen werden und ebenso einfach wieder daran befestigt werden. Somit ist ein Austausch des gesamten Trägerelementes entbehrlich, was zum einen die Stillstandszeiten der Strömungsmaschine reduziert und zum anderen die Kosten senkt.

Bei einer weiteren bevorzugten Ausführungsform ist die Dichtung aus mehreren Kreissegmenten oder aus zwei Halbkreisringen gebildet, wobei sich die beiden Halbkreisringe in Umfangsrichtung überlappen. Dies ermöglicht auch den Austausch einzelner Dichtungssegmente beziehungsweise einzelner Dichtungs-Halbkreisringe, wodurch eine individuelle und bedarfsgerechte Wartung der Strömungsmaschine erreicht werden kann. Gleichzeitig wird durch die Segmentierung der Dichtung ein besseres Handling derselben, insbesondere bei der Wartung, erreicht, wodurch sich die Wartungstätigkeit vereinfacht und dadurch Wartungskosten gesenkt werden können.

Zweckmäßig ist jedes Kreissegment und/oder jeder Halbkreisring der Dichtung an zumindest einem Punkt an dem Einsatz festgelegt. Durch die hohen Temperaturen, insbesondere hervorgerufen durch einen Heißgaseinbruch in dem Spalt, kommt es zu erheblichen Verformungen, welche von der Dichtung schadensfrei aufgenommen werden müssen. Durch eine punktuelle Festlegung der Dichtungssegmente beziehungsweise Dichtungs-Halbkreisringe ist zum einen jedes der Segmente beziehungsweise jeder der Halbringe einerseits fixiert, erlaubt andererseits aber eine unbehinderte Temperaturausdehnung sowohl in radialer als auch in Umfangsrichtung.

Weitere wichtige Merkmale und Vorteile der erfindungsgemäßen Strömungsmaschine ergeben sich aus den Unteransprüchen, aus den Zeichnungen und aus der zugehörigen Figurenbeschreibung anhand der Zeichnungen.

### Kurze Beschreibung der Zeichnungen

Bevorzugte Ausführungsformen der Erfindung werden in den Zeichnungen dargestellt und werden in der folgenden Beschreibung näher erläutert Auf Merkmale, die im Wesentlichen oder funktionell gleich oder ähnlich sind, wird mit dem (den) gleichen Bezugszeichen Bezug genommen.

Dabei zeigen, jeweils schematisch
- Fig. 1: einen Längsschnitt durch eine Turbineneingangsseite im Bereich eines Spaltes,
- Fig. 2: eine vergrößerte perspektivische Darstellung des Bereiches A aus Fig. 1,
- Fig. 3: einen Längsschnitt im Bereich eines Spaltes zwischen einer ersten Brennkammer und einer stromab gelegenen Hochdruckturbine mit einem austauschbaren Einsatz,
- Fig. 4: einen Längsschnitt durch die Strömungsmaschine im Bereich eines Spaltes zwischen einer zweiten Brennkammer und einer dazu stromab gelegenen Niederdruckturbine mit dem erfindungsgemäßen Einsatz.

### Detaillierte Beschreibung der Zeichnungen

Entsprechend Fig. 1 weist eine erfindungsgemäße Strömungsmaschine 1, beispielsweise eine Gasturbine, zumindest eine Brennkammer 2 und wenigstens eine stromab der Brennkammer 2 gelegene Turbine 3 auf. Die Strömungsrichtung ist dabei gemäß Fig. 1 mit dem Bezugszeichen 4 gekennzeichnet. Zwischen der Brennkammer 2 und der stromab gelegenen Turbine 3 ist ein Spalt 5 ausgebildet, welcher über eine Dichtung 6 (vgl. Fig. 2 und 4) abgedichtet ist. Wie in Fig. 1 weiter gezeigt, weist die Strömungsmaschine 1 zumindest ein Trägerelement 7 und ein damit verbundenes und als Hitzeschutz ausgebildetes Auskleidungselement 8 auf.

Um Fertigungsvorteile und Vorteile bezüglich der Betriebsfestigkeit erreichen zu können, ist es das Ziel, eine möglichst kurz bauende Turbinenplattform zu schaffen. Durch den aerodynamischen Widerstand einer Schaufel 9 erhöht sich jedoch der statische Druck vor einer Eintrittskante in die Turbinenschaufel 9, woraus ein sogenannter Bugwelleneffekt resultiert. Infolge des hohen statischen Drucks im Bereich einer Schaufeleintrittskante kann es somit zu einem Heißgaseinbruch im Spalt 5 zwischen der Brennkammer 2 und der Turbine 3 kommen. Die mit Heißgas beaufschlagten Teile, wie beispielsweise das Auskleidungselement 8, sind vorzugsweise aus Nickel-Basislegierungen gefertigt und daher auch ohne gesonderte Wärmeschutzbeschichtung ausreichend geschützt. Die Trägerelemente 7 hingegen oxidieren jedoch aufgrund einer zu hohen Temperatur sehr stark. Um einen direkten Kontakt der Heißgase mit dem Trägerelement 7 im Spalt 5 zu verhindern und dadurch eine Oxidationsneigung zu verringern, ist stirnseitig am Trägerelement 7 im Spalt 5 ein austauschbarer Einsatz 10 angeordnet (vgl. Fig. 1 bis 4). Der austauschbare Einsatz 10 ist aus einem oxidationsbeständigen Material ausgebildet, welches insbesondere eine höhere Oxidationsbeständigkeit besitzt als das für das Trägerelement 7 verwendete Material. Ein willkommener Nebeneffekt der kurzen Turbinen 3 ist auch ein reduzierter Kühlluftanteil, wodurch der Wirkungsgrad der Turbine 3 gesteigert werden kann. Aufgrund des kreisförmigen Querschnitts der Turbine 3 ist der austauschbare Einsatz 10 entweder aus mehreren Kreissegmenten oder aus zwei Halbkreisringen gebildet, wobei insbesondere die Kreissegmente aufgrund ihres geringen Gewichts ein verbessertes Handling erlauben. Darüber hinaus bietet sich dadurch der Vorteil, einzelne Kreissegmente des Einsatzes 10 bedarfsgerecht zu erneuern, wodurch insgesamt ein Wartungsaufwand und dadurch Wartungskosten eingespart werden können. Der stirnseitig an dem Trägerelement 7 angeordnete Einsatz 10 verdeckt eine Stirnseite des Trägerelementes 7 komplett, so dass dieses vollständig vor In den Spalt 5 einbrechenden Heißgasen geschützt ist. Eine Befestigung des Einsatzes 10 am Trägerelement 7 erfolgt dabei beispielsweise über einen trägerelementseitigen Hinterschnitt 11 (vgl. Fig. 4), in welchen der austauschbare Einsatz 10 eingreift und/oder über zumindest ein Befestigungsmittel 12 (vgl. Fig. 2 bis 4), beispielsweise eine Schraube. Dies gewährleistet eine leichte Lösbarkeit und damit einen schnellen Austausch des Einsatzes 10 beziehungsweise der Dichtung 6 im Wartungsfall.

Um einen möglichst hohen Widerstand gegen Oxidation beziehungsweise Temperatur zu erreichen, ist der austauschbare Einsatz 10 vorzugsweise mit einer verschleißresistenten und temperaturbeständigen Beschichtung versehen oder gänzlich aus einem verschleißresistenten und temperaturbeständigen Material ausgebildet. Bei einem Verschleiß beziehungsweise einer Oxidation des Einsatzes 10 können so die "handlichen" Segmente einfach ausgetauscht werden. Darüber hinaus ist es möglich, durch die höheren verträglichen Temperaturen der Werkstoffe im Spalt 5 den Kühlluftanteil, welcher zum Spülen des Spaltes 5 verwendet wird, zu reduzieren und dadurch den Wirkungsgrad der Turbine 3 beziehungsweise der Strömungsmaschine 1 zu erhöhen. Eine oxidationsresistente Verschleißschutzschicht kann beispielsweise in Form einer Chromcarbidbeschichtung realisiert werden. Eine derartige Chromcarbidbeschichtung bietet den Vorteil, dass der Einsatz 11 an sich aus einem dem Trägerelement 7 ähnlichen Material ausgebildet sein kann, wodurch sowohl der Einsatz 10 als auch das Trägerelement 7 ein nahezu identisches thermisches Verhalten aufweisen, was insbesondere günstig ist, um Spalte zwischen einzelnen Segmenten so klein wie möglich zu halten. Generell ist hierbei einer Werkstoffauswahl keine Grenze gesetzt, so dass insbesondere Materialpaarungen zum Einsatz kommen, welche einerseits ein verschleiß- und oxidationsminimiertes Verhalten aufweisen und andererseits sich thermisch ähnlich verhalten wie das Trägerelement 7.

Fig. 3 zeigt einen Längsschnitt im Bereich eines Spaltes 5 zwischen einer ersten Brennkammer und einer Hochdruckturbine. Dabei ist der austauschbare Einsatz 10 an einem äußeren Trägerelement 7' mittels eines Befestigungsmittels 12 befestigt. Gleichzeitig greift der Einsatz 10 in einem an dem äußeren Trägerelement 7' ausgebildeten Hinterschnitt 11 ein und liegt an seiner dem Spalt abgewandten Seite 16 an einem äußeren Auskleidungselement 8' an. Der austauschbare Einsatz 10 grenzt mit einer weiteren Seite 17 an einen Turbinenschaufelträger 18 an. Der Einsatz 10 schließt den Spalt 5 gemäß Fig. 3 derart ab, dass ein eventuell von außen einbrechendes Heißgas nicht an das äußere Trägerelement 7' und/oder an den Turbinenschaufelträger 18 gelangen kann und dieses/diesen dadurch vor einer Oxidation schützt. Selbstverständlich ist der Einsatz 10 auch in einem Spalt 5 zwischen einer zweiten Brennkammer und einer dazu stromab gelegenen Niederdruckturbine (vgl. Fig. 4) einsetzbar.

Wie in Fig. 4 gezeigt, ist die Dichtung 6 in einer axial offenen Stufe 13 am Einsatz 10 angeordnet, wobei die Dichtung 6 über lösbare Halteelemente 14 axial in der Stufe 13 gehalten wird. Der Einsatz 10 trägt somit die Dichtung 6, welche beispielsweise als Membrandichtung ausgebildet ist. Dabei kann die Dichtung 6 ähnlich dem Einsatz 10 mehrere Kreissegmente oder zwei Halbkreisringe aufweisen, welche sich in Umfangsrichtung überlappen. Das Halteelement 14 ist dabei jeweils von dem Befestigungsmittel 12 gegen den Einsatz 10 beziehungsweise das Trägerelement 7 verspannt und verhindern dadurch ein axiales Verschieben der Dichtung 6. Dabei ist jedes Halteelement 14 jeweils in einer Ausnehmung 19 angeordnet (vgl. Fig. 2), die eine Dicke des Einsatzes 10 in Strömungsrichtung 4 zumindest reduziert. Durch die Ausnehmung 19 wird die Lage des jeweils darin aufgenommenen Halteelements 14 vorbestimmt, wodurch sich die Montage der Halteelemente 14 vereinfacht.

In Umfangsrichtung ist vorgesehen, jedes Kreissegment und/oder jeden Halbkreisring der Dichtung 6 an zumindest einem Punkt an dem Einsatz 10 festzulegen. Bei der Verwendung zweier als Halbkreisringe ausgebildeter Dichtungsmembranen sind diese daher vorzugsweise bei 12 Uhr und bei 6 Uhr jeweils an einem Punkt am Trägerelement 7 festgelegt. Im jeweiligen Fixierpunkt ist die Dichtung 6 über einen Fixierstift 15 in Umfangsrichtung fixiert, wogegen ein radiales Spiel möglich ist, um Temperaturausdehnungen schadlos aufnehmen zu können.

Durch die erfindungsgemäße Lösung wird ein leicht auszutauschender und dadurch kostengünstiger Oxidationsschutz für eine in einem Spalt 5 gelegene Stirnseite des Trägerelementes 7 geschaffen, wodurch sich einerseits geringere Wartungskosten und Stillstandszeiten der Strömungsmaschine 1 ergeben und andererseits ein Kühlluftstrom, mit welchem der Spalt 5 gespült wird, reduziert werden kann, was sich günstig auf den Wirkungsgrad der Strömungsmaschine 1 auswirkt. Dabei ist der Einsatz 10 wahlweise gänzlich aus einem oxidations-und temperaturbeständigen Material ausgebildet oder weist eine oxidationsbeständige und temperaturbeständige Beschichtung auf, während ein Kern des Einsatzes 10 aus dem gleichen Werkstoff wie das Trägerelement 7, 7' ausgebildet ist und dadurch ein nahezu identisches Temperaturverhalten zwischen Einsatz 10 und Trägerelement 7, 7' erreicht werden kann, was sich günstig auf eventuell zu erwartende Spaltweiten auswirkt. Darüber hinaus trägt der Einsatz 10 die Dichtung 6, welche beispielsweise als Membrandichtung ausgebildet sein kann. Durch die kreissegmentartige oder halbkreisringartige Ausbildung des Einsatzes 10 beziehungsweise der Dichtung 6 ist ein besonders günstiges Handling sowohl der Dichtung 6 als auch des Einsatzes 10 gegeben, wodurch sich der Wartungsaufwand und damit auch die Wartungskosten reduzieren lassen. Darüber hinaus ermöglicht dies, dass nur die Teile ausgetauscht werden, welche aufgrund der Oxidation oder Erosion ausgetauscht werden müssen, während andere nicht so stark geschädigte Dichtungssegmente beziehungsweise Einsatzsegmente am Trägerelement 7 verbleiben können. Ein völliger Austausch des Trägerelementes 7, wie er beispielsweise früher erforderlich war sowie die damit verbundenen langen Stillstandszeiten und hohen Wartungs- beziehungsweise Austauschkosten können dadurch wirkungsvoll vermieden werden. Gleichzeitig kann der Kühlluftstrom zum Kühlen des Spaltes 5 reduziert werden, was den Wirkungsgrad der Strömungsmaschine 1 erhöht.

### Bezugszeichenliste

- 1: Strömungsmaschine
- 2: Brennkammer
- 3: Turbine
- 4: Strömungsrichtung
- 5: Spalt
- 6: Dichtung
- 7: Trägerelement
- 7': äußeres Trägerelement
- 8: Auskleidungselement
- 8': äußeres Auskleidungselement
- 9: Turbinenschaufel
- 10: Einsatz
- 11: Hinterschnitt
- 12: Befestigungsmittel
- 13: axial offene Stufe am Einsatz 10
- 14: Halteelemente
- 15: Fixierstift
- 16: eine dem Spalt 5 abgewandte Seite des Einsatzes 10
- 17: eine dem Turbinenschaufelträger 18 zugewandte Seite des Einsatzes 10
- 18: Turbinenschaufelträger
- 19: Ausnehmung

## Patentansprüche

1. Strömungsmaschine (1), insbesondere eine Gasturbine, mit zumindest einer Brennkammer (2) und wenigstens einer dazu stromab gelegenen Turbine (3),
- wobei die Brennkammer (2) zumindest ein Trägerelement (7) und ein damit verbundenes und als Hitzeschutz ausgebildetes Auskleidungselement (8) aufweist,
- wobei zwischen der zumindest einen Brennkammer (2) und der stromab gelegenen Turbine (3) ein mittels einer Dichtung (6) abgedichteter Spalt (5) ausgebildet ist, in dem stirnseitig am Trägerelement (7) ein austauschbarer Einsatz (10) angeordnet ist, der die Dichtung (6) trägt und zumindest das Trägerelement (7) vor Heißgasen schützt,
**dadurch gekennzeichnet,**
**dass** der austauschbare Einsatz (10) aus einem oxidationsbeständigeren Material als das Trägerelement (7) ausgebildet oder mit derartigem Material beschichtet ist.

2. Strömungsmaschine nach Anspruch 1,
**dadurch gekennzeichnet,**
- **dass** der austauschbare Einsatz (10) aus mehreren Kreissegmenten oder aus zwei Halbkreisringen gebildet ist, und/oder
- **dass** der austauschbare Einsatz (10) in einen trägerelementseitigen Hinterschnitt (11) einreift und/oder über zumindest ein Befestigungsmittel (12) an der Stirnseite des Trägerelements (7) gehalten ist.

3. Strömungsmaschine nach Anspruch 1 oder 2,
**dadurch gekennzeichnet,**
**dass** der austauschbare Einsatz (10) eine verschleißresistente und temperaturbeständige Beschichtung aufweist.

4. Strömungsmaschine nach einem der Ansprüche 1 bis 3,
**dadurch gekennzeichnet,**
- **dass** der Einsatz (10) im Spalt (5) zwischen einer ersten Brennkammer und einer stromab gelegenen Turbine (3), und/oder
- **dass** der Einsatz (10) im Spalt (5) zwischen einer zweiten Brennkammer und einer stromab gelegenen Turbine (3) angeordnet ist.

5. Strömungsmaschine nach einem der Ansprüche 1 bis 4,
**dadurch gekennzeichnet,**
- **dass** der Einsatz (10) die Dichtung (6) trägt, und/oder
- **dass** die Dichtung (6) als Membrandichtung ausgebildet ist.

6. Strömungsmaschine nach einem der Ansprüche 1 bis 5,
**dadurch gekennzeichnet,**
**dass** die Dichtung (6) mehrere Kreissegmente oder zwei Halbkreisringe aufweist, wobei sich die beiden Halbkreisringe in Umfangsrichtung überlappen.

7. Strömungsmaschine nach einem der Ansprüche 1 bis 6,
**dadurch gekennzeichnet,**
- **dass** die Dichtung (6) in einer axial offenen Stufe (13) am Einsatz (10) angeordnet ist, und/oder
- **dass** die Dichtung (6) über lösbare Halteelemente (14) in der Stufe (13) gehalten wird.

8. Strömungsmaschine nach einem der Ansprüche 1 bis 7,
**dadurch gekennzeichnet,**
**dass** jedes Kreissegment und/oder jeder Halbkreisring der Dichtung (6) an zumindest einem Punkt an dem Einsatz (10) festgelegt ist.

## Claims

1. Turbomachine (1), especially a gas turbine, with at least one combustion chamber (2) and at least one turbine (3) which lies downstream of it,
- wherein the combustion chamber (2) has at least one support element (7), and a lining element (8) which is connected to the support element and formed as a heat shield,
- wherein a gap (5), which is sealed by means of a seal (6), is formed between the at least one combustion chamber (2) and the turbine (3) which lies downstream, in which gap an exchangeable insert (10) is arranged on the end face on the support element (7), which insert bears the seal (6) and protects at least the support element (7) against hot gases,
**characterized in that**
the exchangeable insert (10) is formed from a material which is more oxidation-resistant than the support element (7), or is coated with such a material.

2. Turbomachine according to Claim 1,
**characterized in that**
- the exchangeable insert (10) is formed from a plurality of circle segments or from two semicircular rings, and/or
- the exchangeable insert (10) engages in an undercut (11) on the support element side, and/or is retained on the end face of the support element (7) via at least one fastening device (12).

3. Turbomachine according to either of Claims 1 or 2,
**characterized in that**
the exchangeable insert (10) has a wear-resistant and temperature-resistant coating.

4. Turbomachine according to one of Claims 1 to 3,
**characterized in that**
- the insert (10) is arranged in the gap (5) between a first combustion chamber and a turbine (3) which lies downstream, and/or
- the insert (10) is arranged in the gap (5) between a second combustion chamber and a turbine (3) which lies downstream.

5. Turbomachine according to one of Claims 1 to 4,
**characterized in that**
- the insert (10) carries the seal (6), and/or
- the seal (6) is formed as a membrane seal.

6. Turbomachine according to one of Claims 1 to 5,
**characterized in that**
the seal (6) has a plurality of circle segments or two semicircular rings, wherein the two semicircular rings overlap in the circumferential direction.

7. Turbomachine according to one of Claims 1 to 6,
**characterized in that**
- the seal (6) is arranged in an axially open step (13) on the insert (10), and/or
- the seal (6) is retained in the step (13) via detachable retaining elements (14).

8. Turbomachine according to one of Claims 1 to 7,
**characterized in that**
each circle segment and/or each semicircular ring of the seal (6) is fixed on at least one point on the insert (10).

## Revendications

1. Turbomachine (1), en particulier turbine à gaz, comprenant au moins une chambre de combustion (2) et au moins une turbine (3) placée en aval de celle-ci,
- la chambre de combustion (2) présentant au moins un élément de support (7) et un élément d'habillage (8) raccordé à celui-ci et réalisé sous forme de protection contre la chaleur,
- entre l'au moins une chambre de combustion (2) et la turbine (3) placée en aval étant réalisée une fente (5) étanchéifiée au moyen d'un joint d'étanchéité (6), dans laquelle est disposé un insert remplaçable (10) du côté frontal au niveau de l'élément de support (7), lequel porte le joint d'étanchéité (6) et protège au moins l'élément de support (7) contre les gaz chauds,
**caractérisée en ce que**
l'insert remplaçable (10) est réalisé à partir d'un matériau plus résistant à l'oxydation que l'élément de support (7) ou est revêtu d'un tel matériau.

2. Turbomachine selon la revendication 1, **caractérisée en ce que**
- l'insert remplaçable (10) est formé de plusieurs segments de cercle ou de deux bagues semi-circulaires, et/ou
- l'insert remplaçable (10) s'engage dans une contre-dépouille (11) du côté de l'élément de support et/ou est retenu par le biais d'au moins un moyen de fixation (12) sur le côté frontal de l'élément de support (7).

3. Turbomachine selon la revendication 1 ou 2,
**caractérisée en ce que**
l'insert remplaçable (10) présente un revêtement résistant à l'usure et à la température.

4. Turbomachine selon l'une quelconque des revendications 1 à 3,
**caractérisée en ce que**
- l'insert (10) est disposé dans la fente (5) entre une première chambre de combustion et une turbine (3) placée en aval, et/ou
- l'insert est disposé dans la fente (5) entre une deuxième chambre de combustion et une turbine (3) placée en aval.

5. Turbomachine selon l'une quelconque des revendications 1 à 4,
**caractérisée en ce que**
- l'insert (10) porte le joint d'étanchéité (6), et/ou
- le joint d'étanchéité (6) est réalisé sous forme de joint d'étanchéité à membrane.

6. Turbomachine selon l'une quelconque des revendications 1 à 5,
**caractérisée en ce que**
le joint d'étanchéité (6) présente plusieurs segments de cercle ou deux bagues semi-circulaires, les deux bagues semi-circulaires se chevauchant dans la direction périphérique.

7. Turbomachine selon l'une quelconque des revendications 1 à 6,
**caractérisée en ce que**
- le joint d'étanchéité (6) est disposé dans un étage ouvert axialement (13) sur l'insert (10) et/ou
- le joint d'étanchéité (6) est retenu par le biais d'éléments de retenue amovibles (14) dans l'étage (13).

8. Turbomachine selon l'une quelconque des revendications 1 à 7,
**caractérisée en ce que**
chaque segment de cercle et/ou chaque bague semi-circulaire du joint d'étanchéité (6) est fixé au niveau d'au moins un point sur l'insert (10).
